# EUROPÄISCHE PATENTSCHRIFT

(11) **EP 0 047 221 B1**
(45) Veröffentlichungstag und Bekanntmachung des Hinweises auf die Patenterteilung: **05.12.1984**
(21) Anmeldenummer: 81730071.8
(22) Anmeldetag: 06.08.1981
(51) Int. Cl.: H01H 71/62

(54) **Niederspannungs-Schutzschalter mit einem Sperrhebel**
Low-voltage protective circuit breaker with blocking lever
Disjoncteur de protection à basse tension à levier de blocage

(30) Priorität: 29.08.1980 DE 3033213
(43) Veröffentlichungstag der Anmeldung: 10.03.1982
(73) Patentinhaber: SIEMENS AKTIENGESELLSCHAFT, 80333 München (DE)
(72) Erfinder: Troebel, Werner, D-1000 Berlin 22 (DE); Böttcher, Martin, D-1000 Berlin 10 (DE)

## Beschreibung

Die Erfindung befasst sich mit einem Niederspannungs-Schutzschalter mit einem durch einen Betätigungshandgriff bewegbaren Antriebshebel, der mittels einer Antriebsfeder und zweier durch ein Kniegelenk verbundener Kniehebel auf eine mit bewegbaren Schaltstücken versehene Schaltwelle einwirkt, sowie mit einem auf der Schaltwelle sitzenden Sperrhebel gegen Überführung des Betätigungshandgriffes in die Ausschaltstellung bei in der Einschaltstellung blockierten bewegbaren Schaltstücken.

Ein Schutzschalter dieser Art ist durch die DE-A-2508220 bekannt geworden. Der Sperrhebel ist dabei fest mit der Schaltwelle verbunden und wirkt mit einem schwenkbar gelagerten Anschlag derart zusammen, dass der Antriebshebel und damit der auf ihm sitzende Betätigungshandgriff gegen eine Überführung in die Ausschaltstellung gesperrt wird, wenn die beweglichen Schaltstükke in der Einschaltstellung z.B. durch eine Verschweissung mit den zugehörigen feststehenden Schaltstücken blockiert sind. Erfolgt dagegen eine normale Abschaltung, so wird durch die damit verbundene Drehung der Schaltwelle und eine entsprechende Schwenkung des Sperrhebels der Anschlag angehoben und der Antriebshebel freigegeben. In beiden Fällen wird durch ein mit dem Antriebshebel verbundenes Auslöseglied zunächst die Verklinkung des Schaltmechanismus gelöst.

Eine andere bekannte Einrichtung zur Sperrung des Antriebshebels bei blockierten Schaltstücken weist einen zweiarmigen, auf dem Kniegelenk der Kniehebel gelagerten Sperrhebel auf, dessen einer Arm in die Windungen einer Antriebsfeder der Kniehebel eingreift und dessen anderer Hebelarm mit dem Gelenkbolzen zusammenwirkt, der einen der Kniehebel mit dem Träger des beweglichen Schaltstückes verbindet. Bei dieser Anordnung werden beim Ausschalten des Schalters von Hand zunächst stets die Kniehebel in Ausschaltrichtung durchgeknickt, bevor die Angriffsrichtung der Antriebsfeder die Totpunktlage erreicht. Im Normalfall erfolgt dann die vollständige Öffnung der beweglichen Schaltstücke in der üblichen Weise. Sind jedoch die Schaltstücke blockiert, so lässt sich der Antriebshebel nicht weiter in der Richtung der Ausschaltstellung schwenken, weil sich der eine Hebelarm des Sperrhebels an dem in der Schliessstellung verharrenden beweglichen Schaltstück abstützt (US-A-4165453).

Der Erfindung liegt die Aufgabe zugrunde, unter Verwendung eines auf der Schaltwelle sitzenden Sperrhebels eine sichere Begrenzung des Weges des Antriebshebels bei blockierten Schaltstücken und die Übertragung einer hohen Aufbrechkraft bei einfachem Aufbau zu erreichen.

Gemäss der Erfindung wird diese Aufgabe bei einem Niederspannungs-Schutzschalter der eingangs genannten Art dadurch gelöst, dass der Sperrhebel auf der Schaltwelle relativ zu dieser schwenkbar gelagert ist und das Kniegelenk der Kniehebel sowie eine Arbeitsfläche des Antriebshebels mit einem einer nur teilweisen Bewegung des Antriebshebels in Richtung der Ausschaltstellung entsprechenden Spiel gabelartig übergreift. Bei dieser Anordnung werden die beim Ausschaltversuch mit blockierten Schaltstücken auftretenden Kräfte von dem Sperrhebel selbst aufgenommen, der sich auf der Schaltwelle abstützt. Besonders günstig ist eine Ausführung des Sperrhebels derart, dass er an dem Kniegelenk mit einer sowohl in Öffnungsrichtung des Kniegelenks als auch in Richtung des dem bewegbaren Schaltstück abgewandten Widerlagers der Kniehebel wirkenden Kraft angreift. Diese Ausführung des Sperrhebels, die durch die Kurvenform der mit dem Kniegelenk zusammenwirkenden Fläche des einen Gabelarmes erzielbar ist, erlaubt hohe Aufbrechkräfte, die nicht durch eine Vorspannung des Schaltmechanismus durch die Antriebsfeder begrenzt sind.

Die erwähnten Angriffstellen des Sperrhebels an dem Schaltmechanismus liegen in der Regel nicht in einer Ebene. Eine für das Zusammenwirken mit diesen Angriffsstellen geeignete Gestalt kann der Sperrhebel jedoch dadurch erhalten, dass er einen an seinem Ende abgewinkelten oder abgekröpften Gabelarm zur Anlage an der Arbeitsfläche des Antriebshebels und einen ebenso ausgebildeten weiteren Gabelarm zur Anlage an dem das Kniegelenk bildenden Kniegelenkbolzen besitzt. Die Länge der Gabelarme richtet sich dabei neben der zur Erlangung der erwähnten Abwinklungen oder Abkröpfungen benötigten Länge auch danach, ob ein Freiraum für die Bewegung eventueller weiterer vorhandener Komponenten des Schaltmechanismus oder für wahlweise zu verwendendes Zubehör des Schutzschalters aufrechterhalten werden muss.

Anstelle einer Abwinklung oder Abkröpfung des einen Gabelarmes kann eine entsprechende Gestaltung des Antriebshebels vorgesehen sein.

Das Spiel zwischen den Gabelarmen des Sperrhebels und den Gegenflächen des Antriebshebels und des Kniegelenks kann im Einschaltzustand relativ gross gegenüber dem Zustand der Kontaktberührung gewählt sein. Dadurch wird ein ungehindertes Einschalten sichergestellt und eine Beschädigung der kniegelenkseitigen Ablauffläche des Sperrhebels vermieden.

Die Schaltwellen der Schutzschalter sind üblicherweise mit mehrkantigem Profil, insbesondere vierkantig ausgebildet und bestehen aus einem Metallkern und einer Umhüllung aus Isolierstoff. Auf einer mehrkantig ausgebildeten Schaltwelle dieser Art kann der Sperrhebel mittels eines Lagerkörpers gelagert sein, der eine zylindrische Aussenfläche aufweist. Zusätzlich kann der Sperrhebel gegen Verkantung und/oder seitliche Verschiebung abgestützt sein. Dadurch wird erreicht, dass die Gabelarme des Sperrhebels stets auf die Gegenflächen des Kniegelenks und des Antriebshebels ausgerichtet sind und damit das erforderliche Zusammenwirken sichergestellt ist.

Im Prinzip kann ein einzelner Sperrhebel verwendet werden, auch wenn der Antriebshebel paarig, d.h. als Doppelhebel, ausgebildet ist. Die auftretenden Kräfte sind jedoch noch besser beherrschbar, wenn in Verbindung mit dem paarig ausgebildeten Antriebshebel zwei spiegelbildlich ausgebildete Sperrhebel mit jeweils eigener Lagerung und Abstützung vorgesehen sind.

Noch günstiger ist es, den Sperrhebel als Doppelhebel mit zwei spiegelbildlich gestalteten Schenkeln und einem diese verbindenden Steg auszubilden. Dabei entfällt die Gefahr einer Verkantung und die Lagerung des Sperrhebels auf der Schaltwelle wird günstiger beansprucht.

Die Erfindung wird im folgenden anhand der in den Figuren dargestellten Ausführungsbeispiele näher erläutert.

Die Fig. 1 zeigt einen Niederspannungs-Schutzschalter der Kompaktbauart in einem Längsschnitt im Bereich des mittleren, den Antriebsmechanismus aufweisenden Poles.

In den Fig. 2 und 3 ist eine Schaltwelle als Baugruppe mit daran befestigten Trägern beweglicher Schaltstücke sowie einem Sperrhebel in zwei verschiedenen Ansichten gezeigt.

Die Fig. 4 und 5 zeigen in zwei Ansichten einen als Gussteil ausgebildeten Sperrhebel.

Die Fig. 6 zeigt eine Seitenansicht eines weiteren Sperrhebels mit anders geformten Gabelarmen.

Der in der Fig. 1 im Schnitt gezeigte Niederspannungs-Schutzschalter 1 gehört zur Bauform der sogenannten Kompaktschalter. Er weist dementsprechend ein aus Isolierstoff hergestelltes Gehäuse 2 auf, das entlang einer Teilfuge 3 in ein Unterteil 4 und ein Oberteil 5 geteilt ist. Aus einer Öffnung des Oberteiles 5 ragt ein Betätigungshandgriff 6 heraus, der zum Ein- und Ausschalten des Niederspannungs-Schutzschalters 1 von Hand dient. Zur Übertragung der Bewegung dient ein Antriebshebel 7, der um ein ortsfestes Widerlager 10 schwenkbar ist. Um ein weiteres ortsfestes Lager 11 ist ein Hauptklinke 12 schwenkbar, die sich in dem dargestellten Einschaltzustand mit einer Nase 13 an einer Sperrlasche 14 abstützt. In bekannter Weise ist die Sperrlasche 14 durch eine Auslösewelle 15 freigebbar, die ihrerseits durch einen thermischen und/oder einen magnetischen Auslöser drehbar ist. Eine nähere Beschreibung einer Auslösewelle und weiterer Teile eines Auslösers enthält z.B. die DE-C-2812320.

An der Hauptklinke 12 stützt sich ein Kniehebelsystem ab, dessen Kniehebel 16 und 17 durch einen Kniegelenkbolzen 20 miteinander und durch einen weiteren Gelenkbolzen 21 mit einem Kontaktträger 22 verbunden sind. Dieser ist auf einer Schaltwelle 23 befestigt, die in dem Unterteil 4 des Gehäuses 2 drehbar gelagert ist. An dem Kontaktträger 22 ist unter Zwischenschaltung nicht dargestellter Kontaktkraftfedern ein bewegliches Schaltstück 24 angebracht, das mit einer Kontaktauflage 25 versehen ist. Dem beweglichen Schaltstück 24 steht ein feststehendes Schaltstück 26 gegenüber, das gleichfalls mit einer Kontaktauflage 27 versehen ist. Die Strombahn des Niederspannungs-Schutzschalters 1 umfasst neben den erwähnten Schaltstücken eine mit dem feststehenden Schaltstück 26 verbundene Anschlussvorrichtung 30 sowie eine weitere Anschlussvorrichtung 31 an der gegenüberliegenden Stirnseite des Gehäuses 2, die mit dem beweglichen Schaltstück 24 durch einen biegsamen Leiter 32 und einen durch den Auslöser hindurchführenden Heizleiter 33 verbunden ist.

In der dargestellten Einschaltstellung nehmen die Kniehebel 16 und 17 unter der Wirkung einer Antriebsfeder 34, die zwischen dem oberen Ende des Antriebshebels 7 und dem Kniegelenkbolzen 20 eingehängt ist, ihre Strecklage ein. Wird der Betätigungshandgriff 6 in der Richtung des Pfeiles 35 bewegt, so knicken die Kniehebel bei unveränderter Stellung der Hauptklinke 12 durch, wodurch der Kontaktträger 22 mit der Schaltwelle 23 entgegen dem Uhrzeigersinn geschwenkt und dadurch das bewegliche Schaltstück 24 von dem feststehenden Schaltstück 26 abgehoben wird. Ein entstehender Schaltlichtbogen wird in der mit Löschblechen 36 versehenen Löschkammer 37 gelöscht.

Aus Sicherheitsgründen wird angenommen, dass die Kontaktauflagen 25 und 27 des beweglichen Schaltstückes 24 und des feststehenden Schaltstückes 26 mehr oder weniger fest miteinander verschweissen können. Dies würde zu einem Blockieren des beweglichen Schaltstückes 24 in der Einschaltstellung führen. Für diesen Fall ist der Niederspannungs-Schutzschalter 1 mit einer Einrichtung versehen, die es verhindert, dass der Betätigungshandgriff 6 trotz der Blokkierung des beweglichen Schaltstückes in Richtung des Pfeiles 35 in die Ausschaltstellung bewegt und dort abgeschlossen werden kann. Wesentlicher Bestandteil dieser Schutzeinrichtung ist ein Sperrhebel 40, der auf der Schaltwelle 23 angeordnet und relativ zu dieser schwenkbar gelagert ist. Ein Gabelarm 41 des Sperrhebels 40 wirkt mit einer Arbeitsfläche 42 des Antriebshebels 7 zusammen, während ein weiterer Gabelarm 43 mit dem Kniegelenkbolzen 20 der Kniehebel 16 und 17 zusammenwirkt.

Der Sperrhebel 40 übergreift jedoch das Kniegelenk der Kniehebel 16 und 17 sowie den Antriebshebel 7 mit einem gewissen Spiel, das in der Fig. 1 zwischen dem Kniegelenkbolzen 20 und dem Gabelarm 43 dargestellt ist. Wird also bei blockiertem beweglichem Schaltstück 24 der Versuch unternommen, den Niederspannungs-Schutzschalter 1 auszuschalten, so wird zunächst über die Arbeitsfläche 42 des Antriebshebels 7 der Sperrhebel 40 mit seinem Gabelarm 41 mitgenommen, bis sich der andere Gabelarm 43 gegen den Kniegelenkbolzen 20 legt. Durch einen gewissen Kraftaufwand an dem Betätigungshandgriff 6 lassen sich dann die Kniehebel 16 und 17 im Ausschaltsinn durchknicken. Eine weitere Bewegung des Antriebshebels 7 ist jedoch nicht möglich. Daher lässt sich der Betätigungshandgriff 6 nicht in seine normale Ausschaltlage überführen, sondern nur um etwa den halben Weg.

Durch die Gestaltung des Gabelarmes 43 des Sperrhebels 40 ist dafür gesorgt, dass alle betriebsmässigen Bewegungsabläufe innerhalb des Niederspannungs-Schutzschalters 1 nicht behindert werden oder eine störende Abnutzung eintritt. Die dem Kniegelenkbolzen 20 gegenüberstehende Fläche des Gabelarmes 43 ist zu diesem Zweck so geformt, dass beim Einschalten im Zustand der Kontaktberührung noch ein minimales Spiel zwischen dem Kniegelenk und der Arbeitsfläche des Antriebshebels einerseits und den Gabelarmen 41 und 43 andererseits besteht. Die beim Ausschaltversuch mit blockierten Schaltstücken auftretenden Kräfte werden im wesentlichen von dem Sperrhebel 40 selbst aufgenommen, so dass seine Lagerung auf der Schaltwelle 23 auf Druck beansprucht ist. Diese kann daher durch einen aus einem geeigneten Kunststoff bestehenden Lagerkörper gebildet sein, der innen eine dem Profil der Schaltwelle angepasste Öffnung und aussen eine zylindrische Lagerfläche für den Sperrhebel 40 besitzt. Dieser Lagerkörper kann zugleich das axiale Spiel begrenzen. Ferner bewirkt die Form des Sperrhebels 40, dass nicht nur eine Kraft zur Öffnung des Kniehebelsystems, sondern darüber hinaus eine Kraft zur Trennung von verschweissten Schaltstücken aufgebracht werden kann, die nicht durch in dem Schaltmechanismus vorhandene Vorspannkräfte begrenzt ist. Hierzu greift der Gabelarm 43 des Sperrhebels 40 mit seiner Fläche 48 an dem Kniegelenkbolzen 20 mit zwei unterschiedlich wirksamen Komponenten der Kraft an. Die eine Komponente wirkt in Richtung des Durchknickens der Kniehebel 16 und 17 und entsperrt dadurch das bewegbare Schaltstück. Die andere Komponente wirkt in Richtung des Widerlagers (Bolzen 18) des Kniehebels 16 an der Hauptklinke 12. Mit entsprechendem Kraftaufwand an dem Betätigungshandgriff 6 lässt sich dadurch eine Aufbrechkraft auf das bewegbare Schaltstück 24 ausüben, die durch das Einknicken der Kniehebel 16 und 17 zustande kommt. Diese Aufbrechkraft stützt sich über den Bolzen 18 an der Hauptklinke 12 ab, die ihrerseits an der Sperrlasche 14 anliegt.

Einzelheiten der Anordnung des Sperrhebels 40 auf der Schaltwelle 23 zeigen die Fig. 2 und 3. Da es sich hierbei um eine gegenüber der Fig. 1 detailliertere Darstellung handelt, sind neue Bezugszeichen für die Einzelteile verwendet. Die Schaltwelle 50 besteht aus einem Metallkern und einer Umpressung aus einem isolierenden Kunststoff. Auf dieser Welle mit Vierkantprofil sind nebeneinander drei Schaltstückträger 51 befestigt, die einen U-förmig gebogenen Teil 52 und von den Schenkeln ausgehende Arme 53 aufweisen. Durch die Schenkel des U-förmig gebogenen Teiles 52 erstreckt sich die Schaltwelle 50. Eine die Schaltwelle umgreifende Klammer 54 ist mit dem U-förmigen Teil 52 vernietet und stellt eine starre Verbindung zwischen der Schaltwelle 50 und dem Schaltstückträger 51 her. Zur Lagerung der Schaltwelle 50 in dem Unterteil 4 des Gehäuses 2 (Fig. 1) befinden sich auf der Schaltwelle 50 zwischen den Schaltstückträgern 51 verschiebbar angeordnete Lagerkörper 55, die näher in der DE-B-2757696 beschrieben sind. Der mittlere Schaltstückträger 51 befindet sich zwischen den Schenkeln eines als Doppelhebel ausgebildeten Sperrhebels 56, der relativ zu der Schaltwelle 50 dreh- bzw. schwenkbar ist. Hierzu ist jeder der Schenkel 57 und 60 des Sperrhebels 56 mit einer Öffnung versehen, die auf einem auf der Schaltwelle 50 sitzenden weiteren Lagerkörper 61 gelagert ist. Anstelle dieser gesonderten Lagerkörper 61 können aber auch die ohnehin benötigten Lagerkörper 55 verwendet werden, sofern sie mit einer entsprechenden Verlängerung in Richtung der Schenkel 57 und 60 versehen sind.

Weitere Einzelheiten des Sperrhebels 56 sind den Fig.4 und 5 zu entnehmen, in denen der Sperrhebel gegenüber den Fig. 2 und 3 vergrössert gezeigt ist. Der Sperrhebel 56 ist als Gussteil ausgeführt, so dass die beiden Schenkel 57 und 60 mit einem Verbindungssteg 62 ein zusammenhängendes Bauteil bilden. Die Schenkel 57 und 60 sind spiegelbildlich geformt und weisen jeweils zwei Gabelarme 63 und 64 auf. Diese besitzen eine hohe Steifigkeit gegen eine Spreizung durch die Kräfte in Form der zulässigen Handkraft an Handhaben, wie sie beim Versuch des Ausschaltens mit blockierten Schaltstücken auftreten können. Hierzu ist an jedem der beiden Schenkel eine Verstärkungsrippe 65 vorgesehen, die zusammen mit der äusseren Wandung der Schenkel ein U-förmiges Profil bilden. Nahe dem Ende des Gabelarmes 63 ist ein gekrümmter Bereich 66 vorgesehen, der mit dem Kniegelenk, d.h. in der Regel mit dem Kniegelenkbolzen des Schaltmechanismus zusammenwirkt. Wie bereits erwähnt, ist die Kurvenform dieses Bereiches so gewählt, dass während des Einschaltens im Zeitpunkt der Kontaktberührung ein minimales Spiel und im vollständig eingeschalteten Zustand ein etwas grösseres Spiel entsprechend der Fig. 1 besteht. Der gegenüberliegende Gabelarm 64 besitzt an seinem Ende eine gewölbte Fläche 67 zur Anlage an dem Antriebshebel 7 in Fig. 1. Durch eine abgewinkelte bzw. abgekröpfte Form der Gabelarme 63 und 64 wird erreicht, dass die Enden der Gabelarme die richtige Lage bezüglich der Gegenflächen des Schaltmechanismus erhalten. Hierzu sind die Flächen 67 an den einander abgewandten Seiten der Schenkel vorgesehen, während die gekrümmten Bereiche 66 an den einander zugewandten Seiten der Schenkel angeordnet sind (Fig. 3 und 4). Im montierten Zustand des Schalters liegen die Schenkel des doppelt bzw. paarig ausgebildeten Antriebshebels 7 parallel zu den Schenkeln 57 und 60 des Sperrhebels 56 an dessen Aussenseiten. Die Abkröpfung bzw. Abwinklung der Gabelarme 64 nach aussen wird nicht benötigt, wenn der Antriebshebel 7 (Fig. 1) eine entsprechende Auswölbung, einen Ansatz o. dgl. besitzt.

Der Lagerkörper 61 hat die Form einer Buchse, die innen dem Vierkantprofil der Schaltwelle 50 angepasst und ebenso so wie die Lagerkörper 55 auf der Schaltwelle verschiebbar ist. Aussen besitzen die Lagerkörper 61 eine zylindrische Lagerfläche für die innere Öffnung 68 des Sperrhebels 56. Ein Bund 69 zur Begrenzung der axialen Verschiebbarkeit des Sperrhebels 56 kann Bestandteil des Lagerkörpers 61 oder - wie die Fig. 4 und 5 zeigen - Bestandteil des Sperrhebels 56 sein.

Ein gleichfalls als Gussteil ausgebildeter Sperrhebel 70 ist in der Fig. 6 gezeigt. Unterschiedlich gegenüber dem Sperrhebel 56 ist lediglich die Gestalt der Gabelarme 71 und 72, die an die abweichende Form und Bewegung des Schaltmechanismus eines anderen Schutzschalters angepasst ist. Auch der Sperrhebel 70 ist als Doppelhebel mit spiegelbildlich gestalteten Schenkeln und einem Verbindungssteg 73 geformt.

Während die Sperrhebel 56 und 70 als Gussteile, z.B. als Kokillengussteile gestaltet sind, lassen sich Sperrhebel mit der gleichen Funktion auch durch Stanzen und Biegen aus Blech herstellen. Anstelle von Doppelhebeln sind auch einzelne Hebel oder zwei einzelne Hebel verwendbar, die auf beliebige geeignete Weise hergestellt sein können. Durch die Lagerkörper oder zusätzliche gesonderte Teile können eine seitliche Verschiebung und/oder ein Verkanten verhindert sein. Bei den beschriebenen Doppelhebeln entfällt die Gefahr einer Verkantung, so dass es nur erforderlich ist, die seitliche Verschiebung zu begrenzen.

## Patentansprüche

1. Niederspannungs-Schutzschalter (1) mit einem durch einen Betätigungshandgriff (6) bewegbaren Antriebshebel (7), der mittels einer Antriebsfeder (34) und zweier durch ein Kniegelenk verbundener Kniehebel (16, 17) auf eine mit bewegbaren Schaltstücken (24) versehene Schaltwelle (23; 50) einwirkt, sowie mit einem auf der Schaltwelle (23; 50) sitzenden Sperrhebel (40; 56) gegen Überführung des Betätigungshandgriffes (6) in die Ausschaltstellung bei in der Einschaltstellung blockierten bewegbaren Schaltstücken (24), dadurch gekennzeichnet, dass der Sperrhebel (40; 56) auf der Schaltwelle (23; 50) relativ zu dieser schwenkbar gelagert ist und das Kniegelenk (Kniegelenkbolzen 20) der Kniehebel (16, 17) und eine Arbeitsfläche (42) des Antriebshebels (7) mit einem einer nur teilweisen Bewegung des Antriebshebels (7) in Richtung (35) der Ausschaltstellung entsprechenden Spiel gabelartig übergreift (Fig.1).

2. Niederspannungs-Schutzschalter nach Anspruch 1, dadurch gekennzeichnet, dass der Sperrhebel (40) einen an seinem Ende abgewinkelten oder abgekröpften Gabelarm (41) zur Anlage an der Arbeitsfläche (42) des Antriebshebels (7) und einen ebenso ausgebildeten weiteren Gabelarm (43) zur Anlage an dem das Kniegelenk bildenden Kniegelenkbolzen (20) besitzt (Fig. 1

3. Niederspannungs-Schutzschalter nach Anspruch 1, dadurch gekennzeichnet, dass das Spiel zwischen den Gabelarmen (41, 43) des Sperrhebels (40) und den Gegenflächen des Antriebshebels (7) und des Kniegelenks (Kniegelenkbolzen 20) im Einschaltzustand relativ gross gegenüber dem Zustand der Kontaktberührung ist (Fig. 1).

4. Niederspannungs-Schutzschalter nach Anspruch 1, dadurch gekennzeichnet, dass der Sperrhebel (56) bei einer mehrkantig ausgebildeten Schaltwelle (50) auf einem auf der Schaltwelle (50) sitzenden, eine zylindrische Aussenfläche aufweisenden Lagerkörper (61) gelagert und gegen Verkantung und/oder seitliche Verschiebung abgestützt ist (Fig. 2, 3).

5. Niederspannungs-Schutzschalter nach den Ansprüchen 2 oder 4, dadurch gekennzeichnet, dass in Verbindung mit einem paarig ausgebildeten Antriebshebel (7) zwei spiegelbildlich ausgebildete Sperrhebel mit jeweils eigener Lagerung und Abstützung vorgesehen sind.

6. Niederspannungs-Schutzschalter nach Anspruch 1, dadurch gekennzeichnet, dass der Sperrhebel (56) in Verbindung mit einem paarig ausgebildeten Antriebshebel als Doppelhebel mit zwei spiegelbildlich gestalteten Schenkeln (57, 60) und einem diese verbindenden Steg (62) ausgebildet ist (Fig. 4, 5).

## Claims

1. A low-voltage protective switch (1) having an operating lever (7), which is movable by an operating handle (6) and which acts, by means of a driving spring (34) and two toggle levers (16, 17), which are connected by a toggle joint, on a switching shaft (23; 50) which is provided with movable contacts (24), as well as having a locking lever (40; 56), which is fitted onto the switching shaft (23; 50), against movement of the operating handle (6) into the off-position in the case of movable contacts (24) which are locked in the on- position, characterised in that the locking lever (40; 56) is mounted on the switching shaft (23; 50) so as to be pivotable in relation thereto and engages in a forked manner over the toggle joint (fulcrum pin 20) of the toggle levers (16, 17), and an operating surface (42) of the operating lever (7) with a play which corresponds to only a partial movement of the operating lever (7) in the direction (35) of the off-position (Fig. 1).

2. A low-voltage protective switch according to Claim 1, characterised in that the locking lever (40) has a forked arm (41) which is angled or cranked at its end, for contacting the operating surface (42) of the operating lever (7), and has a further similarly designed forked arm (43) for contacting the fulcrum pin (20) which forms the toggle joint (Fig. 1).

3. A low-voltage protective switch according to Claim 1, characterised in that in the on-position the play between the fork arms (41, 43) of the locking lever (4) and the counter-surfaces of the operating lever (7) and the toggle joint (fulcrum pin 20) is relatively great compared with the contacting state (Fig. 1).

4. A low-voltage protective switch according to Claim 1, characterised in that, with a multi- sided switching shaft (50), the locking lever (56) is mounted on a support body (61), which is fitted onto the switching shaft (50) and has a cylindrical outer surface, and is supported against tilting and/or lateral displacement (Fig. 2, 3).

5. A low-voltage protective switch according to Claim 1 or 4, characterised in that two enantiomorphic locking levers are provided which have individual seating support, in association with an operating lever (7) in the form of a pair. 6. A low-voltage protective switch according to Claim 1, characterised in that the locking lever (56) in association with an operating lever in the form of a pair, is constructed as a double lever with two enantiomorphic flanks (57, 60) and a bridge (62) which connects these flanks (Fig. 4,5).

## Revendications

1. Disjoncteur de protection basse tension (1) avec un levier d'entraînement (7) susceptible d'être déplacé par une manette de commande (6) qui agit par l'intermédiaire d'un ressort d'entraînement (34) et de deux leviers coudés (16, 17) reliés par une articulation à genouillère, sur un arbre de commutation (23; 50) pourvu de pièces de contact mobiles (24), ainsi qu'avec un levier de verrouillage (40; 56) monté sur l'arbre de commutation (23; 50) et empêchant le passage de la manette de commande (6) dans la position d'ouverture lorsque les pièces de contact mobiles (24) sont bloquées dans la position de fermeture, caractérisé par le fait que le levier de verrouillage (40; 56) est monté sur l'arbre de commutation (23; 50) de manière à pouvoir basculer par rapport à ce dernier, et chevauche l'articulation à genouillère (cheville 20 de l'articulation à genouillère) des leviers coudés (16, 17) et une surface de travail (42) du levier d'entraînement (7), à la manière d'une fourchette avec un jeu qui ne correspond qu'à un déplacement partiel du levier d'entraînement (7) en direction (35) de la position d'ouverture (figure 1).

2. Disjoncteur de protection basse tension selon la revendication 1, caractérisé par le fait que le levier de verrouillage (40) possède un bras en forme de chape (41), coudé ou courbé à son extrémité et s'appliquant contre la surface de travail (42) du levier d'entraînement (7), ainsi qu'un second bras formant chape (43) de même constitution, pour son application contre la cheville (20) qui forme l'articulation à genouillère (20) (figure 1).

3. Disjoncteur de protection basse tension selon la revendication 1, caractérisé par le fait que le jeu entre les bras en forme de chape (41,43) du levier de verrouillage (40) et les surfaces antagonistes du levier d'entraînement (7) et de l'articulation à genouillère (cheville 20 de l'articulation à genouillère) est, à l'état fermé, relativement important par rapport à l'état dans lequel les contacts se touchent (figure 1 ).

4. Disjoncteur de protection basse tension selon la revendication 1, caractérisé par le fait que le levier de verrouillage (56), lorsque l'arbre de commutation (50) est réalisé de manière à présenter plusieurs arêtes, est monté sur un corps de palier monté sur l'arbre de commutation (50) et présentant une surface extérieure cylindrique, et qu'il est assuré contre un coincement et/ou un déplacement latéral (figures 2, 3).

5. Disjoncteur de protection basse tension selon les revendications 2 ou 4, caractérisé par le fait qu'en liaison avec un levier d'entraînement (7) réalisé avec appariement, il est prévu deux leviers de verrouillage symétriques avec respectivement montage et appui propre.

6. Disjoncteur de protection basse tension selon la revendication 1, caractérisé par le fait que le levier de verrouillage (56) est, en liaison avec un levier d'entraînement réalisé avec appariement, conformé sous la forme d'un levier double avec deux branches (57, 60) symétriques et avec une branche transversale (62) reliant ces derniers (figures 4, 5).
